# EUROPÄISCHE PATENTSCHRIFT

(11) **EP 0 712 952 B1**
(45) Veröffentlichungstag und Bekanntmachung des Hinweises auf die Patenterteilung: **28.04.1999**
(21) Anmeldenummer: 95117676.7
(22) Anmeldetag: 09.11.1995
(51) Int. Cl.: D04B 15/78

(54) **Elektromagnetisches Nadelauswahlsystem für Strickmaschinen**
Electro magnetical needle selection system for knitting machines
Système de sélection d'aiguilles électromagnétique dans des machines à tricoter

(30) Priorität: 17.11.1994 IT FI000209
(43) Veröffentlichungstag der Anmeldung: 22.05.1996
(73) Patentinhaber: HARTING KGaA, 32339 Espelkamp (DE)
(72) Erfinder: Negri, Ettore, Dott. Ing., I-50129 Firenze (IT)

(56) Entgegenhaltungen:
- EP-A- 0 474 195
- BE-A- 677 251
- DE-A- 2 519 896
- FR-A- 2 133 604
- FR-A- 2 568 596
- US-A- 3 972 206

## Beschreibung

In Strickmaschinen mit einer oder mehreren geraden oder kreisförmigen Nadelreihen wurden verschiedene Systeme für das selektive Anheben der Nadeln zur Ausführung der verschiedenen Strickmuster entwickelt. Einige dieser Systeme benutzen für jede Auswahlstelle einen oder mehr Elektromagnete, denen eine elektronische Steuereinheit synchronisierte Stromimpulse liefert, um selektiv ein erstes mechanisches Element zu bewegen, das zusammen mit jeder Nadel in der Nadelreihe angeordnet ist und über ein mechanisches Verstärkungssystem das Anheben der jeweiligen Nadeln bewirkt.

In den Systemen, die, wie das im BE-PS 677 251, lautend auf Franz Morat GmbH, beschriebene, einen Elektromagneten für jede Auswahlstelle benutzen, ist die für jeden Stromimpuls verfügbare Zeit gleich der, die zwischen dem Passieren zweier aufeinanderfolgender Nadeln vor einem fixen Punkt vergeht; diese Zeit ist für die hochwertigsten und schnellsten Maschinen in der Größenordnung des Bruchteils einer Millisekunde; in jeder der Nuten des Nadelbettes gleiten eine Nadel und eine mit einer Feder gespannte Unternadel; ein Stück Metalldraht oder einen flexiblen Stift, der mit einem Ende an der Basis jeder Nut befestigt ist, erfüllt die Aufgabe des ersten Auswahlelements, auf das direkt ein elektromagnetisches Element einwirkt, wobei das Drahtstück eine geeignete Masse und Elastizität aufweist, die ihm erlauben, auf die Pulse des Elektromagneten in dem genannten kurzen Zeitintervall zu reagieren; eine Reihe von Nocken liefert die zum Biegen der Drahtstücke und Federn und zum Verschieben der Unternadeln und Nadeln erforderliche Energie, während der Elektromagnet nur die gebogenen Stifte freigibt. Ein derartiges System ist aufgrund der Leichtigkeit der Primärelemente (Stifte) eher heikel und erfordert große Präzision in der Ausführung.

Ein weiteres Auswahlsystem, das einen Elektromagneten für jede Auswahlstelle benutzt, ist in DE-A-25 19 896 beschrieben, angemeldet von Mayer & Cie. In dem besagten Mayer-System wirkt der Elektromagnet mit einer Verlängerung einer schwingenden Unternadel zusammen, wobei er diese gegen die Wirkung einer Feder in einer Stellung hält, in der ein Hebeansatz der Unternadel durch einen Hebenocken angehoben wird. Wenn der Elektromagnet die Unternadel freigibt, schwenkt diese unter der Federwirkung um in eine zweite Position hinter dem Anhebeprofil des besagten Hebenocken, damit sie nicht angehoben wird.

Bei diesem System muß jedoch zur korrekten Arbeitsweise die Unternadel, nachdem sie vom Elektromagneten freigegeben worden ist, ihre Schwenkbewegung vor dem Auftreffen auf den Hebenocken vollenden. Sonst würde ein Auswahlfehler oder gar ein Nadelbruch zustandekommen. Jedoch ist es bei normalen Betriebsbedingungen üblich, daß Flusen, Staub oder falsche Ölviskosität die Nadelschwenkbewegung verlangsamen könnten und dadurch die besagten Auswahlfehler oder Nadelbruch herbeiführen.

Die FR-A-2 133 604 beschreibt ein elektromagnetisches Auswahlsystem, in welchem die Unternadel mittels Permanentmagneten in eine erste Endstellung zur Nadelauswahl verschwenkt werden kann, wobei jedes elektromagnetische Element zumindest zwei Paare von Elektromagneten mit in Richtung der Zylinderbewegung aufeinanderfolgend Seite an Seite gesetzten Polschuhen besitzt, welche identische Impulse in zeitlichem Abstand entsprechend der Nadelteilung empfangen. Die verwendete Unternadel besitzt ein erstes Ende zum Eingriff mit einem Hebenocken und ein zweites Ende zur Anlage am Auswahlsystem, wobei diese Enden auf verschiedenen Seiten eines Unternadel-Angelpunktes angeordnet sind.

Nach diesem System ist in jeder Nut des rotierenden Zylinders einer Strickmaschine eine Kipp-Unternadel angeordnet, welche die Funktion des ersten mechanischen Auswahlelements ausübt. Diese Unternadel kann sich zwischen zwei Endstellungen, einer Hebe- und einer Nichthebestellung unter der Wirkung von oberen und unteren Permanentmagneten und einer Reihe von drei Elektromagneten drehen, wobei die Magneten und Elektromagneten am nichtbewegten Teil der Maschine angebracht sind und dem Zylinder zugewandte Polschuhe aufweisen. Wenn diese Elektromagneten nicht erregt werden, bringt das Magnetfeld der Permanentmagnete die an ihnen vorbeibewegten Unternadeln in Hebestellung, damit sie von dafür vorgesehenen Nocken angehoben werden; wenn hingegen jeder der Elektromagnete von der Steuereinheit einen Impuls erhält, wenn eine bestimmte Unternadel an seinen Polschuhen vorbeikommt, wird diese Unternadel durch das Zusammenwirken der drei Elektromagnete gedreht und so in die Endstellung gebracht, in der sie nicht angehoben wird. Dieses System überkommt die Limitierung des Systems Morat, daß nur eine beschränkte Zeit für die Wirkung des Wählimpulses zur Verfügung steht, indem diese Wirkungsdauer sich um so viele Zylinderschritte erhöht, wie Elektromagnete je Auswahlstelle nacheinander auf die Unternadel wirken; die Unternadel kann deswegen massiver und stabiler ausgeführt sein als das Stück Metalldraht von Morat. Jedoch erfordert das System um zu funktionieren einen perfekten gegenseitigen Abgleich der oberen und unteren Permanentmagnete, damit eine Neutralstellung der kippenden Unternadel vor der Auswahl vorgegeben werden kann, und den Elektromagneten wird die gesamte Arbeit aufgebürdet, die zum Anziehen der Unternadel aus der Neutralstellung in die Nichthebe-Stellung erforderlich ist; so ergeben sich Elektromagnete, da sie auf die Unternadel die nötige Energie übertragen können müssen, von größeren Abmessungen als jene des Systems Morat, sowie von größerem Energiebedarf und größerer Zeitkonstante, was Beschränkungen bei der maximalen Auswahlfrequenz bringt. Ziel der vorliegenden Erfindung ist es, ein Auswahlsystem mit mehr als einem Elektromagneten pro Auswahlstelle zu schaffen, wobei die Elektromagnete auf eine Reihe von ersten Auswahlelementen, die massiver und stabiler sind als das flexible Element im System Morat, nacheinander wirken, um kleinere Dimensionierung der Elektromagnete und geringeren Energiebedarf zu erreichen, was zu Vorteilen bei der Auswahlgeschwindigkeit und zu vermindertem Platzbedarf im Vergleich zur Lösung North American Rockwell führt.

Die vorliegende Erfindung bezieht sich auf eine Strickmaschine mit mindestens einer Nadelreihe, die sich zur Bildung eines Gestrickes relativ zu einem System von Nocken zum Heben und Absenken bewegt, wobei die Maschine mindestens eine selektive Hebestelle für die Nadeln umfaßt. Erfindungsgemäß umfaßt das Nadelauswahlsystem die Merkmale einer Vorrichtung nach Anspruch 1.
Ein wesentlicher Benstandteil ist mindestens ein elektromagnetisches Element je Auswahlstelle, integriert in das Nockensystem. Dieses Element umfaßt Polschuhe, die nahe an der Nadelreihe liegen und im Sinn der erwähnten Relativbewegung angeordnet sind, zumindest einen Permanentmagneten, um zwischen den Polschuhen ein möglichst gleichförmiges Magnetfeld zu erzeugen, und eine Anzahl von Elektromagneten. Die nebeneinanderliegenden und nacheinander in der Richtung der Bewegung der Nadelreihe bezüglich des magnetischen Elements angeordneten Polschuhe umfassen ein erstes Teilstück, das nur der Wirkung des Permanentmagneten unterliegt, und nachfolgende Teilstücke, wobei in jedem dieser dem Magnetfeld des Permanentmagneten das entgegengesetzte Feld eines der Elektromagnete überlagert werden kann, um lokal die Gesamtintensität des Magneffeldes abzuschwächen, und wobei diese nachfolgenden Teilstücke in der Bewegungsrichtung der Nadelreihe eine Ausdehnung aufweisen, die gleich oder geringer ist als die Teilung der Nuten des den Polschuhen gegenüberliegenden Nadelbetts;
Weiters besitzt die Vorrichtung eine elektronische Steuereinheit, um selektiv an jeden der Elektromagnete Strompulse zu senden - nacheinander entsprechend der Abfolge der jeweiligen Polschuhe und synchronisiert mit der Bewegung der Nuten vor dem jeweiligen Teilstück des Polschuhs - um das Feld des Permanentmagneten abzuschwächen, wobei jeder Impuls eine Dauer aufweist, die gleich oder kürzer ist als die Zeit, die zwischen dem Passieren von zwei benachbarten Nuten des Nadelbettes vor dem Anfang des betreffenden Teilstücks des Polschuhs verstreicht;
und einem Übertragungsmechanismus, um die Wirkung des magnetischen Elements in das selektive Heben der Nadeln umzuwandeln.

Der Übertragungsmechanismus für jede Nadel umfaßt:
- mindestens eine schwingende Unternadel, angeordnet in jeder der Nuten, und deren Form so ist, daß sie sich um ihren zwischen ihrem oberen und unteren Ende gelegenen Angelpunkt zwischen einer ersten und einer zweiten Endstellung der Drehung der Unternadel drehen kann, das erste dieser Enden einen Hebeansatz aufweist, der in der ersten Endstellung der Drehung der Unternadel mit einem oder mehreren Hebenocken zum Heben der Unternadel und der zugehörigen Nadel in Wechselwirkung treten kann, und das zweite Ende in der zweiten Endstellung der Drehung der Unternadel mit den Polschuhen des magnetischen Elements in Wechselwirkung treten kann, um von diesen magnetisch festgehalten oder freigegeben zu werden;
- und ein elastisches Element, das geeignet ist, die dazugehörige Unternadel so zu drehen, daß sie in die erste Endstellung der Drehung gebracht wird, indem es auf die Unternadel ein Drehmoment ausübt, das in der zwei, ten Endstellung der Drehung der Unternadel für sich nicht ausreicht, das vom Magnetfeld des Permanentmagneten festgehaltene zweite Ende der Unternadel von den Polschuhen zu lösen, und diese Loslösung erst im Bereich der Teilstücke der zu den Elektromagneten zugehörigen Polschuhe beginnen oder fortschreiten kann, wenn diese nacheinander von der elektronischen Einheit einen Impuls erhalten, der das entsprechende Gesamtmagnetfeld abschwächt.

Der Übertragungsmechanismus umfaßt weiters für jede Stelle zum selektiven Heben der Nadeln und in der Abfolge entsprechend der Bewegungsrichtung des Nadelbetts:
- einen Absenknocken zum Absenken der Unternadeln auf ein Niveau geringster Absenkung;
- einen radialen Nocken; der im rechten Winkel zur gerillten Oberfläche des Nadelbetts auf die schwingenden Unternadeln einwirken kann, um alle Unternadeln in die zweite Endstellung zu drehen, sodaß das erste Ende aus dem Bereich der Hebenocken gebracht wird und das zweite Ende mit den Polschuhen des elektromagnetischen Elements in Wechselwirkung gebracht wird und dort vom Feld des Permanentmagneten festgehalten wird;
- mindestens ein Paar, bestehend aus einem der elektromagnetischen Elemente und einem Nocken zum Heben der Unternadeln, wobei der Nocken nach dem elektromagnetischen Element angeordnet ist und jede Unternadel anheben kann, die durch die beschriebene Wirkung des elektromagnetischen Elements der Wirkung des elastischen Elements überlassen, und von der zweiten in die erste Endstellung der Drehung gedreht wurde.

In einer bevorzugten Ausführungsform des erfindungsgemäßen Auswahlsystems ist die Unternadel in einer gegen die Außenseite des Nadelbetts gerichteten Ausnehmung einer zweiten Unternadel angeordnet, wobei letztere nur entlang und innerhalb der entsprechenden Nut im Nadelbett gleitet und nicht schwingt; außerdem kann das erste Ende der schwingenden Unternadel - geeignet, um mit Hebenocken in Wechselwirkung zu treten - das untere sein; weiters kann das zwischen der schwingenden Unternadel und der zweiten Unternadel liegende elastische Element eine Blattfeder sein, wobei ein Ende in die zweite Unternadel integriert ist und das andere Ende auf dem zweiten Ende der schwingenden Unternadel aufliegt und die Blattfeder möglichst innerhalb der Nut des Nadelbetts bleibt, damit sie nicht versehentlich mit Gegenständen in der Nähe des Nadelbetts in Berührung kommt.

Das System gemäß der vorliegenden Erfindung eignet sich besonders für Maschinen, die für die Strickmuster, die sie herstellen können, mindestens eine mehrfach selektive Nadelauswahlstelle umfassen. Ein Beispiel einer solchen Anwendung betrifft die Ausführung von Einlegemustern, bei welchen verschiedene Nadeln selektiv auf zwei verschiedene Niveaus der Anhebung gehoben werden müssen: ein Hubniveau zum Abstreifen der letzten unterhalb der offenen Nadelzunge gebildeten Masche und ein Niveau mit Erhaltung der letzten oberhalb der Zunge gebildeten Masche. Mit dem System gemäß der vorliegenden Erfindung folgen auf eines der Nockenpaare (Absenknocken - radialer Nocken), im Sinn der relativen Verschiebung des Nadelbettes in bezug auf die Nocken, zwei Paare von Komponenten ( elektromagnetisches Element - Hebenocken ) zum selektiven Heben der Nadeln mit der Möglichkeit, auch verschiedene Einheiten anzuheben, wobei dies in winkelmäßig in der Bewegungsrichtung des Zylinders versetzten Positionen erfolgt. Das System ist im Sinne der relativen Bewegung der Nadelreihe bemerkenswert kompakt und erlaubt so die Verwendung vieler Garnzuführungen auf engstem Raum, was die Produktivität erhöht.

Andere Vorteile und Besonderheiten des Übertragungsmechanismus entsprechend der vorliegenden Erfindung werden in der Beschreibung und in den Patentansprüchen verdeutlicht.

Die Erfindung wird besser verstanden, wenn man der Beschreibung und der zugehörigen Zeichnung, welche eine die Erfindung nicht einschränkende Ausführungsform darstellt, folgt. Von den Zeichnungen zeigen:
- Fig. 1: eine Teilansicht eines Zylinders einer Rundstrick-maschine, geschnitten nach einer axialen Ebene mit Elementen des erfindungsgemäßen Übertragungsmechanismus;
- Fig. 2: eine Teilansicht der Nocken zum Heben und Absenken der Nadeln und Unternadeln in dem Bereich einer Nadelauswahlstelle vor der Zuführung des Garns, von außen auf die zum Nadelbett koaxiale Zylinderoberfläche entlang Linie Y-Y der Fig. 1 projiziert und in die Zeichenebene abgewickelt;
- Fig. 3 und 4: einen vergrößerten Ausschnitt der Figur 1 mit einer schwingenden Unternadel beziehungsweise in einer ersten und einer zweiten Endstellung der Drehung;
- Fig. 5, 6 und 7: Ansichten eines elektromagnetischen Elements, beziehungsweise von oben, geschnitten nach der horizontalen Ebene der Linie V-V in Fig. 6, von der Seite, geschnitten nach der vertikalen Ebene der Linie VI-VI in Fig. 5, und von vorne;
- Fig. 8 und 9: eine andere Ausführungsform der Erfindung nach Ansichten analog zu jenen von Fig. 1 und Fig. 2.

Es wird ein Auswahlsystem beschrieben, entsprechend einer auf eine Rundstrick-maschine angewendeten Ausführungsform der vorliegenden Erfindung, umfassend einen Zylinder 1 (Fig. 1) mit vertikaler Achse, welcher auf seinem Umfang eine Vielzahl von zur eigenen Achse parallelen Nuten 1A aufweist.
In jeder dieser Nuten gleiten eine Nadel 3, eine schwingende Unternadel 5 und eine zweite Unternadel 7, die nicht schwingt, sondern nur vertikal gleitet; die schwingende Unternadel 5 ist in einer Ausnehmung 7A der zweiten Unternadel 7 angeordnet, in welcher die Unternadel 5 ohne Längsverschiebungen um einen Angelpunkt 5B schwingen kann.
Die schwingende Unternadel weist an der Hinterseite ein Profil zur Auflage im Grund der Ausnehmung 7A auf, wobei der Angelpunkt 5B zwischen den beiden Enden liegt, für eine Drehbewegung der schwingenden Unternadel zwischen einer ersten Endstellung der Drehung, in der das untere Ende der schwingenden Unternadel mit einem Hebeansatz 5C so aus dem Zylinder ragt, daß dieser in einen Hebenocken 9 greifen kann, und einer zweiten Endstellung der Drehung (Fig. 4), in der das obere Ende der schwingenden Unternadel mit einem Fortsatz 5D aus dem Zylinder ragt, der auf den Polschuhen eines elektromagnetischen Elements 11, das in der Folge genauer
beschrieben wird, zu liegen kommt; diese Polschuhe sind in der Nähe der äußeren Oberfläche des Zylinders 1 angeordnet.
Die zweite Unternadel 7 weist eine Kante 7C auf, die mit Absenknocken wie 13 in Wechselwirkung treten kann, sowie eine zweite Ausnehmung 7D, in der mit Nieten oder anderweitig eine Blattfeder 15 befestigt ist. Diese Feder 15 liegt mit dem freien Ende auf dem oberen Ende der schwingenden Innennadel auf und drückt dieses nach innen, sodaß die schwingende Innennadel die erste in Fig. 3 gezeigte Endstellung einzunehmen versucht, wobei der Hebeansalz aus der Nut 1A des Zylinders ragt.
Das erfindungsgemäße Auswahlsystem umfaßt auch ein elektromagnetisches Element 11 (siehe auch Fig. 5 und Fig. 6), das am Rahmen der Maschine in der Nähe des Zylinders 1 befestigt ist. Das elektromagnetische Element umfaßt eine äußere Umhüllung 11X, aus einem nichtmagnetischen Material (wie Aluminium oder ähnliches), in der ein Permanentmagnet 11A, meistens mit der Form eines Parallelepipeds, und Paare von Polschuhen 11B, 11C, 11D, 11E und 11F zum Beispiel durch Klebung befestigt sind. Die Polschuhe liegen nahe der Außenfläche des Zylinders und folgen aufeinander in der Drehrichtung des Zylinders, wobei sie voneinander in der Nähe des Zylinders jeweils durch einen kleinen Spalt in der Größenordnung von 0,2 mm getrennt sind.
Das elektromagnetische Element umfaßt weiters sechs Elektromagnete mit Spulen 11H, jede angebracht auf einem der Elemente der mittleren Polschuhpaare 11C, 11D und 11E, die mittlere Paare heißen, weil sie zwischen den äußeren Paaren 11B und 11F liegen. Die äußeren Polschuhpaare 11B und 11F weisen eine Außenbreite auf, die ein Vielfaches der Teilung der Nuten des Zylinders ist, während die mittleren Paare 11C, 11D und 11E eine Außenbreite aufweisen, die gleich oder geringer ist als die Teilung der Nuten des Zylinders. Die zwei Spulen, die auf Elementen desselben Polschuhpaars montiert sind, sind miteinander so verbunden, daß jedes Spulenpaar mit den zugehörigen Polschuhen sich wie ein einziger Elektromagnet verhält, in dem ein geeigneter Stromimpuls im Bereich des eigenen Polschuhs das vom Permanentmagneten im betreffenden Polschuhpaar erzeugte Magnetfeld wesentlich abschwächen kann.
Für die Erzeugung eines schlauchförmigen Gestrickes wird der Nadelzylinder 1 in kontinuierlicher Bewegung in Richtung des Pfeils F1 (Fig. 2) gegen ein System von Nocken zum Heben und Absenken der Nadeln und Unternadeln gedreht, wobei das System in der dem Drehsinn F1 entsprechenden Reihenfolge verschiedene Nocken umfaßt, darunter der Absenknocken 13, ein radialer Nocken 17 und ein Nocken 9 zum Heben.
Der bereits erwähnte Nocken 13 zur Absenkung der Unternadeln 7 bringt - indem er auf die Absenkkante 7C der Unternadel 7 einwirkt - alle Unternadeln 7 mit der Kante 7C auf ein Niveau X-X (Fig. 2) größtmöglicher Absenkung, und mit diesen bringt er die schwingenden Unternadeln 5 mit dem zugehörigen Hebeansatz 5C auf ein Niveau X1-X1 (Fig. 2), ebenfalls größtmöglicher Absenkung.
Der radiale Nocken 17 weist in der Nähe des Zylinders 1 ein geneigtes Profil auf, um das untere Ende der schwingenden Unternadeln 5 radial nach innen zu bewegen und sie so in die zweite Endstellung der Drehung zu bringen. Auf der Höhe des Endes, im Sinne der Drehbewegung des Zylinders, des radialen Nockens ist in geeigneter Höhe darüber das elektromagnetische Element 11 angebracht, das den Fortsätzen 5D der schwingenden Unternadeln gegenübersteht; mit der Drehung des Zylinders werden alle schwingenden Unternadeln 5, wenn sie sich vor den radialen Nocken 17 bewegen, in die zweite Endstellung der Drehung gedreht und bringen, bevor sie den Wirkungsbereich des radialen Nockens verlassen, ihren oberen Fortsatz 5D ganz oder beinahe mit den Polschuhen 11B des elektromagnetischen Elements in Kontakt. Der radiale Nocken 17 endet, bevor die schwingende Unternadel 5 sich mit ihrem oberen Fortsatz 5D ganz über die Polschuhe 11B hinwegbewegt hat, und die durch das Magnetfeld des Permanentmagneten auf den Fortsatz 5D ausgeübte Anziehung ist ausreichend, um ihn am Polschuh auch nach dem Ende des radialen Nockens festzuhalten, indem sie die elastische Kraft der Feder 15 überwindet.
Der Hebenocken 9 hat eine geeignete steigende Flanke, die unmittelbar nach, im Drehsinn des Zylinders (Pfeil F1), dem letzten mittleren Polschuh 11E beginnt.

Die Funktionsweise der erfindungsgemäßen Auswahlvorrichtung ist wie folgt:
Mit der Drehung des Zylinders im Sinn des Pfeiles F1 werden alle Unternadeln 7, 5 vom Nocken 13 auf das tiefste Absenkniveau gesenkt, und zwar entweder mit der Kante 7C auf das Niveau X-X oder mit der Unterkante des Vorsprungs 5C auf das Niveau X1-X1. Alle schwingenden Unternadeln werden dann vom radialen Nocken 17 in die zweite Stellung (Fig 4) gedreht, in der sie - auch nach dem Ende des Nockens 17 - mit dem Fortsatz 5D an den Polschuhen 11B (Fig.5) anliegend, vom Magnetfeld des Permanentmagneten 11A festgehalten werden. An diesem Punkt ergeben sich zwei Möglichkeiten der Arbeitsweise.
Wenn nacheinander ein geeigneter Stromimpuls an jedes zugehörige Spulenpaar 11H in dieser Reihenfolge der mittleren Polschuhe 11C, 11D und 11E geschickt wird, wenn der Fortsatz 5D einer Unternadel, die vom Nocken 9 angehoben werden soll, sich vor dem Anfang jedes dieser mittleren Polschuhe vorbeibewegt, wird das Magnetfeld, dem der Fortsatz ausgesetzt ist, während des ganzen Zeitraums, den die Unternadel benötigt, um die mittleren Polschuhe zu passieren, abgeschwächt; somit wird die magnetische Kraft des Permanentmagneten, die den Fortsatz der Unternadel an den Polschuhen festhielt, verringert, und die Unternadel 5 dreht sich unter der nun vorherrschenden Wirkung der Feder 15 in die Stellung entsprechend Fig. 3, wobei der Hebeansatz 5C aus der Zylindernut hinausbewegt wird und mit dem Hebenocken 9 in Wechselwirkung tritt (die Polschuhe 11F haben nicht die Kraft, den Fortsatz 5D erneut anzuziehen, nachdem dieser sich während des Passierens vor den Polschuhen 11C, 11D und 11E, die ihn freigegeben haben, bereits entfernt hat). Umgekehrt bleiben schwingende Unternadeln 5, die sich an den mittleren Polschuhen 11C, 11D und 11E entlangbewegen, ohne daß Impulse, die das Magnetfeld abschwächen, an die entsprechenden Spulen geschickt werden, mit dem Fortsatz 5D zu den Polschuhen 11C, 11D, 11E und dem darauffolgenden Polschuh 11F hingezogen, und die Unternadeln 5 bleiben deswegen in der zweiten Endstellung der Drehung mit dem Hebeabsatz 5C in der Zylindernut versenkt und passieren so den Hebenocken 9, ohne von ihm angehoben zu werden.
Das beschriebene Auswahl system eignet sich besonders für die Anwendung in einer Maschine, von der eine Auswahl mit zwei Niveaus selektiver Anhebung verlangt wird; beispielsweise ein Hubniveau zum Abstreifen der letzten Masche unter der offenen Zunge der Nadel, wie zum Beispiel das beschriebene Hubniveau des Nockens 9, und ein Hubniveau mit Beibehaltung der letzten über der Nadelzunge gebildeten Masche; zu diesem Zweck kann auf den Nocken 9 im Drehsinn des Zylinders ein Hebenocken 10 (Fig. 8) mit einem zweiten elektromagnetischen Element 19, welches mit dem Nocken 10 zusammenwirkt, folgen, wobei der Nocken 10 in der Lage ist, die Unternadeln 5 auf ein gewünschtes Niveau niedriger als das des Nockens 9 zu heben, und so wird eine Auswahl von zwei Niveaus realisiert, ohne oder fast ohne Zunahme des peripheren Platzbedarfs in der Umgebung des Zylinders gegenüber der Auswahl eines Niveaus mit nur dem Hebenocken 9, wobei der Nocken 10, nachdem er praktisch unter dem Nocken 9 liegt (Fig. 9), wie eine Ausnehmung oder Öffnung in dem Körper desselben ausgebildet ist.

Es versteht sich, daß die Zeichnung nur ein praktisches Ausführungsbeispiel zur Verdeutlichung der Erfindung zeigt und die Erfindung in den Formen und der Anordnung variieren kann, ohne im übrigen aus dem Bereich des die Erfindung charakterisierenden Grundkonzepts zu fallen. Die eventuelle Anwesenheit von Bezugszeichen in den beigeschlossenen Patentansprüchen hat den Zweck, das Lesen der Patentansprüche mit Bezug auf die Beschreibung und die Zeichnung zu erleichtern und schränkt den Schutzbereich der Ansprüche nicht ein.

## Patentansprüche

1. Nadelauswahlsystem für eine Strickmaschine, die zumindest ein Nadelbett und eine Nockenanordnung zum Bewegen der Nadeln umfaßt, wobei das besagte Nadelbett und die Nockenanordnung relativ zueinander zum Herstellen eines Gestrickes beweglich sind und das besagte System in Kombination umfaßt:
- für jede Nadelauswahlstelle zumindest ein in die Nockenanordnung integriertes elektromagnetisches Element (**11**), das Polschuhe umfaßt, die nahe an besagtes Nadelbett herangesetzt und in Richtung der besagten Relativbewegung angeordnet sind, zumindest einen Permanentmagneten (**11A**) zum Erzeugen eines nahezu homogenen magnetischen Feldes zwischen besagten Polschuhen, und Elektromagnete (**11H**), deren Polschuhe ebenfalls vom magnetischen Fluß des besagten Permanentmagneten (**11A**) durchflossen sind und die in der Richtung der besagten Relativbewegung jeweils eine Ausdehnung haben, die nicht größer als die Nadel-Teilung ist;
- eine elektronische Steuereinheit, die selektiv zu jedem der besagten Elektromagnete (**11H**) synchronisierte Impulse senden kann, um lokal das Magnetfeld des Permanentmagneten (**11A**) zu schwächen;
- einen Übertragungmechanismus zum Umsetzen der Wirkung des besagten elektromagnetischen Elements (**11**) in selektives Anheben von Nadeln, umfassend für jede Nadel eine schwingende Unternadel (**5**), die um einen Angelpunkt (**5B**) schwenken kann zwischen einer ersten Endstellung, in welcher ein Fortsatz (**5D**) der besagten Unternadel (**5**) von den besagten Polschuhen des besagten elektromagnetischen Elements (**11**) getrennt ist, und einer zweiten Endstellung, in der der besagte Fortsatz (**5D**) in Kontakt mit den besagten Polschuhen steht;
- in dem besagten Übertragungsmechanismus ein elastisches Element (**15**) für jede schwingende Unternadel (**5**), die diese in die besagte erste Endstellung zu schwenken vermag, wobei das vom besagten elastischen Element ausgeübte Moment nicht genügt, um den besagten Unternadelfortsatz (**5D**) vom Polschuh des Permanentmagneten zu trennen und das besagte Trennen nur dann stattfindet, wenn besagter Fortsatz (**5D**) die Polschuhe (**11C, 11D, 11E**) des besagten Elektromagneten (**11**) überquert und ein synchronisierter Impuls zum Elektromagneten gesendet wird, um das Magnetfeld darin zu schwächen,
- und weiters im Übertragungsmechanismus für jede Stelle zum selektiven Heben der Nadeln, in der Abfolge entsprechend der Bewegungsrichtung des Nadelbetts: einen Absenknocken (13) zum Absenken der Unternadeln auf ein Niveau geringster Absenkung; ein radialer Nocken (17), der seitlich auf die schwingenden Unternadeln (5) einwirken kann, um sie in die zweite Endstellung zu drehen; und zumindest einen Hebenocken (9) für die Unternadeln, wobei dieser Nocken unmittelbar nach dem elektromagnetischen Element gelegen ist
**dadurch gekennzeichnet, daß**
daß jedes elektromagnetische Element (**11**) zumindest zwei Paare von Elektromagneten (**11H**) mit in Richtung der Zylinderbewegung aufeinanderfolgend Seite an Seite gesetzten Polschuhen (**11C, 11D**) umfaßt,
wobei die besagten Elektromagnete eines Paares identische Impulse in zeitlichem Abstand entsprechend der Nadelteilung empfangen,
daß die Unternadel (**5**) ein erstes Ende mit einem Hebeansatz (**5C**) und ein zweites Ende mit besagtem Fortsatz (**5D**) aufweist, wobei diese Enden auf verschiedenen Seiten des Unternadel-Angelpunkts (**5B**) angeordnet sind, und
daß die Unternadel (**5**) in der besagten ersten Endstellung, freigegeben von besagten Elektromagneten (**11H**) und geschwenkt mit dem elastischen Element (**15**), den Hebeansatz (**5C**) dem ansteigenden Profil des Hebenockens (**9**) zum Anheben anbietet, und in der besagten zweiten Endstellung, gehalten von dem Permanentmagneten (**11A**), den besagten Hebeansatz (**5C**) von dem ansteigenden Profil des Hebenockens (**9**) fernhält, damit er davon nicht angehoben wird.

2. System nach Anspruch 1, dadurch gekennzeichnet,
daß jede der Unternadeln (5) in einer zweiten Unternadel (7) drehbar gelagert ist, wobei letztere nur entlang einer zugehörigen Rille im Nadelbett gleiten kann und nicht schwingt.

3. System nach Anspruch 1 oder 2, dadurch gekennzeichnet,
daß das erste Ende der schwingenden Unternadel (5), das mit Hebenocken in Wechselwirkung tritt, das untere ist.

4. System nach Anspruch 2, dadurch gekennzeichnet,
daß das elastische Element (15) zwischen der schwingenden Unternadel und der zweiten Unternadel liegt.

5. System nach Anspruch 4, dadurch gekennzeichnet,
daß das elastische Element (15) eine Blattfeder ist, die mit einem Ende in die zweite Unternadel (7) integriert ist, und deren anderes Ende auf dem zweiten Ende der schwingenden Unternadel (5) aufliegt, wobei die Blattfeder möglichst innerhalb der Nut des Nadelbetts bleibt.

6. Strickmaschine mit einem Auswahlsystem nach einem oder mehreren der vorhergehenden Ansprüche, mit einem Paar Absenknocken (13) / radialer Nocken (17) und mindestens einem Paar (11, 9), bestehend aus einem elektromagnetischen Element (11) und einem Hebenocken (9) zum Anheben der Unternadeln, dadurch gekennzeichnet,
daß auf das Paar (11, 9), im Sinn der Bewegungsrichtung des Nadelbettes relativ zu den Nocken zumindest ein Paar (19, 10), bestehend aus einem elektromagnetischen Element (19) und einem Hebenocken (10) folgt, welches Nadeln selektiv anhebt, wobei die Anhebung winkelversetzt erfolgt.

## Claims

1. Needle selection system for a knitting machine comprising at least a needle bed and a cam arrangement for moving the needles, wherein said needle bed and the cam arrangement are movable relative to one another for producing a knitted fabric and said system comprises, in combination:
- for each needle selection position, at least one electromagnetic element (11) which is integrated into the cam arrangement and comprises pole shoes which are placed close to said needle bed and are arranged in the direction of said relative movement, at least one permanent magnet (11A) for producing a substantially homogeneous magnetic field between said pole shoes, and electromagnets (11H) of which the pole shoes are also permeated by the magnetic flux of said permanent magnet (11A) and which each have a span in the direction of said relative movement which is not greater than the needle pitch;
- an electronic control unit which is able to send synchronised pulses selectively to each of said electromagnets (11H) in order to weaken the magnetic field of the permanent magnet (11A) locally;
- a transmission mechanism for converting the effect of said electromagnetic element (11) into selective lifting of needles, comprising an oscillating lower needle (5) for each needle which is able to pivot about a pivot point (5B) between a first end position in which an extension (5D) of said lower needle (5) is separated from said pole shoes of said electromagnetic element (11) and a second end position in which said extension (5D) is in contact with said pole shoes;
- in said transmission mechanism, an elastic element (15) for each oscillating lower needle (5) which is capable of pivoting it into said first end position, wherein the moment exerted by said elastic element is not sufficient to separate said lower needle extension (5D) from the pole shoe of the permanent magnet and said separation takes place only when said extension (5D) crosses the pole shoes (11c, 11D, 11E) of said electromagnet (11) and a synchronised pulse is transmitted to the electromagnet in order to weaken the magnetic field therein;
- and furthermore in the transmission mechanism for each position for selective lifting of the needles in the sequence corresponding to the direction of movement of the needle bed: a lowering cam (13) for lowering the lower needles to a level of minimum descent; a radial cam (17) capable of acting laterally on the oscillating lower needles (5) in order to rotate them into the second end position; and at least one lifting cam (9) for the lower needles, wherein this cam is located directly after the electromagnetic element, characterised in that each electromagnetic element (11) comprises at least two pairs of electromagnets (11H) with pole shoes (11C, 11D) placed side by side in succession in the direction of cylinder movement, wherein said electromagnets of a pair receive identical pulses at time intervals corresponding to the needle pitch, in that the lower needle (5) comprises a first end with a lifting projection (5C) and a second end with said extension (5D), these ends being arranged on different sides of the lower needle pivot point (5B), and in that the lower needle (5) in said first end position is released from said electromagnet (11H) and is pivoted with the elastic element (15), offers the lifting projection (5C) to the ascending profile of the lifting cam (9) for lifting purposes and, in said second end position, is held by the permanent magnet (11A) and keeps said lifting projection (5C) away from the ascending profile of the lifting cam (9) so that it is not lifted by it.

2. System according to claim 1, characterised in that each of the lower needles (5) is mounted rotatably in a second lower needle (7), the second lower needle (7) being able to slide only along an associated groove in the needle bed and not oscillating.

3. System according to claim 1 or 2, characterised in that the first end of the oscillating lower needle (5) which interacts with lifting cams is the lower end.

4. System according to claim 2, characterised in that the elastic element (15) is located between the oscillating lower needle and the second lower needle.

5. System according to claim 4, characterised in that the elastic element (15) is a leaf spring which is integrated with one end in the second lower needle (7) and of which the other end rests on the second end of the oscillating lower needle (5), the leaf spring remaining as far as possible inside the groove in the needle bed.

6. Knitting machine with a selection system according to one or more of the preceding claims with a pair of lowering cams (13)/radial cams (17) and at least one pair (11, 9), consisting of an electromagnetic element (11) and a lifting cam (9) for lifting the lower needles, characterised in that the pair (11, 9) is followed, in the sense of the direction of movement of the needle bed relative to the cams, by at least one pair (19, 10) consisting of an electromagnetic element (19) and a lifting cam (10) which lifts needles selectively, lifting taking place with an angular offset.

## Revendications

1. Système de sélection d'aiguilles dans une machine à tricoter comprenant au moins un support d'aiguilles et un dispositif à cames en vue de mouvoir les aiguilles, ledit support d'aiguilles et ledit dispositif à cames étant déplaçables relativement l'un par rapport à l'autre en vue de la fabrication d'un tricot et ledit système de sélection comprenant en combinaison les éléments suivants :
• à chaque emplacement de sélection d'aiguilles, au moins un élément électromagnétique (11) intégré dans le dispositif à cames et comportant des sabots de pôle, disposés à proximité dudit support d'aiguilles et dans la direction dudit mouvement relatif, au moins un aimant permanent (11A) en vue de produire entre les sabots de pôle un champ magnétique sensiblement homogène, et, des aimants électromagnétiques (11H) dont les sabots de pôle sont également traversés par le flux magnétique de l'aimant permanent (11A) et qui présentent en direction dudit mouvement relatif une dimension qui n'est pas supérieure au pas des aiguilles;
• une unité de commande électronique pouvant envoyer de manière sélective des impulsions synchronisées vers chacun des aimants électromagnétiques (11H) afin d'affaiblir localement le champ magnétique de l'aimant permanent (11A);
• un mécanisme de transfert en vue de transformer l'effet dudit élément électromagnétique (11) en un mouvement sélectif de levage d'aiguilles, qui comprend pour chaque aiguille une clavette (5) oscillant autour d'un centre (5B) entre une première position extrême dans laquelle un prolongement (5D) de ladite clavette à aiguille (5) est dégagé desdits sabots de pôle dudit élément électromagnétique (11), et, une seconde position extrême dans laquelle ledit prolongement (5D) est au contact desdits sabots de pôle;
• un élément élastique (15) prévu dans ledit mécanisme de transfert et associé à chaque clavette à aiguille oscillante (5), permettant de faire osciller ladite clavette à aiguille dans la première position extrême, le moment exercé par ledit élément élastique n'étant pas suffisant pour que ledit prolongement (5D) de la clavette à aiguille soit dégagé du sabot de pôle de l'aimant permanent, la séparation n'intervenant que lorsque ledit prolongement (5D) franchit lesdits sabots de pôle (11C, 11D, 11E) dudit élément électromagnétique (11) et qu'une impulsion synchronisée est envoyée vers l'aimant électromagnétique afin d'y affaiblir le champ magnétique;
• dans le mécanisme de transfert sont prévus, à chaque emplacement de levage sélectif des aiguilles, dans l'ordre suivant en fonction de la direction de mouvement du support d'aiguilles : une came d'abaissement (13) pour abaisser les clavettes à aiguilles jusqu'à leur niveau d'abaissement maximal, une came radiale (17) pouvant agir latéralement sur les clavettes à aiguilles oscillantes (5) afin de les faire tourner jusque dans leur seconde position extrême, et, au moins une came de levage (9) des clavettes à aiguilles, disposée immédiatement après l'élément électromagnétique,
**caractérisé en ce que**
• chaque élément électromagnétique (11) comprend au moins deux paires d'aimants électromagnétiques (11H) avec des sabots de pôle (11C, 11D) disposés côte à côte l'un après l'autre en direction du mouvement du cylindre, lesdits aimants électromagnétiques d'une paire recevant des impulsions identiques à un intervalle correspondant au pas des aiguilles,
• la clavette à aiguille (5) comporte une première extrémité avec un bout de levage (5C) et une seconde extrémité avec ledit prolongement (5D), lesdites extrémités étant prévues dé part et d'autre du centre (5B) de la clavette à aiguille, et
• la clavette à aiguille (5), lorsqu'elle se trouve dans sa première position extrême dans laquelle elle est dégagée desdits aimants électromagnétiques (11H) et a basculé avec l'élément élastique (15), a le bout de levage (5C) orienté vers le profil montant de la came de levage (9) en vue du levage, et, lorsqu'elle se trouve dans sa seconde position extrême dans laquelle elle est maintenue par l'aimant permanent (11A), maintient ledit bout de levage (5C) éloigné du profil montant de la came de levage (9) afin qu'il ne soit pas soulevé par ladite came de levage.

2. Système selon la revendication 1 **caractérisé en ce que** chaque clavette à aiguille (5) est disposée en pouvant tourner dans une clavette à aiguille intermédiaire (7) qui peut seulement glisser dans une rainure correspondante dans le support d'aiguilles mais ne peut osciller.

3. Système selon les revendications 1 ou 2 **caractérisé en ce que** la première extrémité de la clavette à aiguille oscillante (5) qui coopère alternativement avec la came de levage, est l'extrémité inférieure.

4. Système selon la revendication 2 **caractérisé en ce que** l'élément élastique (15) est disposé entre la clavette à aiguille oscillante et la clavette à aiguille intermédiaire.

5. Système selon la revendication 4 **caractérisé en ce que** l'élément élastique est un ressort-lame dont l'une des extrémités est intégrée dans la clavette à aiguille intermédiaire (7) et dont l'autre extrémité s'appuie sur la seconde extrémité de la clavette à aiguille (5), ledit ressort-lame restant le plus possible à l'intérieur de la rainure prévue dans le support d'aiguilles.

6. Machine à tricoter comportant un système de sélection d'aiguilles selon l'une des revendications précédentes, une paire de cames d'abaissement (13) / cames radiales (17) et au moins une paire (11, 9) composée d'un aimant électromagnétique (11) et d'une came de levage (9) en vue de soulever les clavettes à aiguilles **caractérisé en ce que** la paire (11, 9) est suivie, dans le sens de la direction de mouvement relatif du support d'aiguilles par rapport aux cames, par au moins une paire (19, 10) composée d'un aimant électromagnétique (19) et d'une came de levage (10) et soulevant sélectivement les aiguilles, ledit levage s'effectuant avec un décalage angulaire.
